# EUROPÄISCHE PATENTANMELDUNG

(11) **EP 0 884 927 A2**
(43) Veröffentlichungstag der Anmeldung: **16.12.1998**
(21) Anmeldenummer: 98110441.7
(22) Anmeldetag: 08.06.1998
(51) Int. Cl.: H05B 3/74, H05B 1/02

(54) **Schaltglied für Elektrogeräte, wie Elektrowärmegeräte**

(30) Priorität: 12.06.1997 DE 19724820
(71) Anmelder: E.G.O. ELEKTRO-GERÄTEBAU GmbH, 75038 Oberderdingen (DE)
(72) Erfinder: Essig, Willi, D-71034 Böblingen (DE); Bogdanski, Franz, Dr., D-75038 Oberderdingen (DE)
(74) Vertreter: Patentanwälte Ruff, Beier, Schöndorf und Mütschele

(57) **Zusammenfassung**

Zur gleichzeitigen Steuerung bzw. Regelung und Überwachung von Elektrogeräten, insbesondere elektrischen Strahlungs-Kocheinheiten, wird ein integriertes Steuer- und Überwachungsgerät (11) geschaffen, das einen Schnappschalter (26) enthält, der sowohl von einem thermischen Ausdehnungsfühler (13) in Form eines Stabfühlers als auch von einem elektromagnetischen Betätigungsorgan (32) in Form eines Elektromagneten (33) mit Klappanker (34) betätigt werden kann. Durch die an unterschiedlichen Stellen an der Schnappfeder angreifenden Betätigungsorgane unterschiedlicher Art und Wirkung erhält der mit nur einem Kontakt arbeitende Schalter die volle Sicherungsfunktion zweier in Reihe arbeitender Schalter. Das Gerät kann unmittelbar an dem Elektrogerät angebracht werden und wird lediglich über eine Steuerleitung angesteuert.

## Beschreibung

### Anwendungsgebiet und Stand der Technik

Die Erfindung betrifft ein Schaltglied für Elektrogeräte, wie Elektrowärmegeräte, insbesondere für elektrische Strahlungsheizkörper zur Beheizung von Koch- und Heizplatten, wie Glaskeramikplatten.

Elektrogeräte und insbesondere Elektrowärmegeräte benötigen aus Regelungs-, besonders aus Sicherheitsgründen selbsttätige Temperaturbegrenzer und Temperaturwächter. Die Temperatur-oder Leistungssteuerung erfolgt jedoch über separate Steuergeräte. Bei Kochplatten wird beispielsweise jeder elektrische Heizkreis mit zwei Schaltkontakten ausgestattet. Mit diesen sind die Anforderungen der gültigen Bestimmungen erfüllt, daß bei Ausfall eines der Steuer- oder Überwachungsgeräte weiterhin eine temperaturbegrenzende Funktion sichergestellt sein muß. Insbesondere beim Einsatz von elektronischen Steuerungen muß zur Sicherstellung der Netztrennung meist ein elektromechanisches Relais als Zusatzbauteil eingesetzt werden.

Aus den DE-33 33 645 A und DE-37 05 261 A sind Temperaturbegrenzer mit stabförmigem Temperaturfühler bekanntgeworden, die über jeweils zwei von dem Fühler betätigte Schaltkontakte verfügen. Einer ist im Heizkreis vorgesehen und schaltet bei Übertemperatur die Heizung ab, während der andere ein Meldekontakt für die Anzeige des Heizzustandes ist und dementsprechend niedriger justiert ist.

### Aufgabe und Lösung

Aufgabe der Erfindung ist es, ein Schaltglied zu schaffen, das unter Erfüllung der Sicherheitsanforderungen besonders einfach und kompakt aufgebaut ist und kostengünstig herstellbar ist.

Diese Aufgabe wird erfindungsgemäß dadurch gelöst, daß das Schaltglied einen von zwei physikalisch voneinander getrennten Betätigungsorganen betätigbaren Schalter aufweist. Es kann damit erreicht werden, daß ein gemeinsamer Schalter von zwei verschiedenen Regelungsgrößen und Regelungsprinzipien her angesteuert wird. So kann beispielsweise ein erstes Betätigungsorgan ein einen Schnappschalter betätigendes thermisches Ausdehnungselement, beispielsweise ein stabförmiger Fühler, und das zweite ein elektromagnetisches, zusätzlich auf den Schnappschalter zu dessen Betätigung einwirkendes Betätigungsorgan sein. Der thermische Stabbegrenzer kann also zusätzlich elektrisch angesteuert werden, z.B. von einer elektronischen Temperatur- oder Leistungsregelung oder - Steuerung.

Das elektromagnetische Betätigungsorgan kann ein Elektromagnet sein, der vorzugsweise einen Relais-Klappanker aufweist. Es kann im Betrieb des Elektrowärmegerätes unbestromt und zur Ausschaltung bestromt werden. Dadurch wird die Verlustwärme durch das elektromagnetische Bauteil gering gehalten.

Das elektromagnetische Betätigungsorgan kann ferner zur Zwangsöffnung der Schaltkontakte des Schnappschalters ausgebildet sein. Dies kann z.B. dadurch erfolgen, daß es in der Nähe der Schaltkontakte des Schnappschalters vorzugsweise direkt auf die Schaltfeder einwirkt. Hier kann also auch bei einem Versagen der thermischen Auslösung, beispielsweise durch "Kleben" der Schaltkontakte, der Elektromagnet über seinen schlagartig anziehenden Anker die Kontakte "aufreißen" und somit den Störungsfall beheben.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte sowie Zwischen-Überschriften beschränken die unter diesen gemachten Aussagen nicht in ihrer Allgemeingültigkeit.

### Kurzbeschreibung der Zeichnung

Die einzige Zeichnungsfigur zeigt eine schematische Darstellung eines thermischen Schalters, nämlich eines Stab-Temperaturbegrenzers mit einem zusätzlichen elektromagnetischen Betätigungsorgan an einem elektrischen Strahlungsheizkörper.

### Beschreibung des Ausführungsbeispiels

Die Zeichnung zeigt ein Schaltglied 11, das einen Schalterkopf 12 und einen aus diesem herausragenden langen Stabfühler 13 aufweist, der ein Betätigungsorgan für einen im Schalterkopf angebrachten Schnappschalter 26 bildet. Der Stabfühler 13 weist eine aus Metall, beispielsweise rostfreiem Stahl, bestehende Hülse 15 auf, in der ein Keramikstab 14 aufgenommen ist. Dieser stützt sich am freien Ende 16 der Hülse auf einem dort justiert angebrachten Justierstift 17 ab und wirkt auf einen Betätigungsstift 20 ein, der einerseits in der Hülse und andererseits in einem Schnappschalterträger 27 geführt und von einer Feder 22 in Richtung auf das Ende 16 zu belastet ist. Die Einheit Keramikstift 14/Hülse 15 bilden einen thermischen Ausdehnungsfühler, dessen Wirkung auf der Dehnungsdifferenz der aus Material mit höherem thermischem Ausdehnungskoeffizienten bestehenden Hülse gegenüber dem Material des Stiftes 14 aus Material mit geringerem thermischem Ausdehnungskoeffizienten beruht.

Die Hülse 15 ist mit einem oberen angeformten Flansch 18 in einer Befestigungslasche 19 befestigt, die im Gehäuse 37 des Schalterkopfes festgelegt ist. Ein Bund 21 am Betätigungsstift 20 wirkt auf einen ausgeprägten Betätigungspunkt 23 einer Schnappfeder 24 des Schnappschalters 26 ein, die eine Federzunge 25 aufweist, die an einem Widerlager des Schnappschalterträgers 27, der am Gehäuse 37 befestigt ist, abgestützt ist und so die Schnappwirkung hervorruft. Das freie Ende der mit ihrem anderen Ende am schnappschalterträger 27 festgelegten Schnappfeder 24 trägt den beweglichen Kontakt 28, der normalerweise unter der Wirkung der eingestützten Federzunge an einem im Gehäuse 37 befestigten Gegenkontakt 29 anliegt und den Stromkreis schließt.

In unmittelbarer Nähe des Schaltfederkontaktes 28 ist als Angriffspunkt für ein zweites, elektromagnetisches Betätigungsorgan 32 eine Betätigungslasche 30 angebracht. Sie ist zusammen mit dem Kontakt 28 an der Schaltfeder angenietet. Die Betätigungslasche hat eine Ausnehmung 31 für einen Anker 34 eines zum elektromagnetischen Betätigungsorgan 32 gehörenden Elektromagneten 33, der innerhalb des Gehäuses 37 auf einem Träger 38 angeordnet ist.

Der Anker ist ein aus dem Relaisbau bekannter Klappanker, der hier eine winkelförmige Gestalt mit einem eingeschlossenen Winkel von etwas über 90° hat. Der eine Schenkel des aus ferromagnetischem Material bestehenden Ankers arbeitet mit dem Elektromagnetkern 36 zusammen und ist an seinem Ende in die Ausnehmung 31 eingeführt. Der andere Schenkel verläuft am Träger etwa parallel zur Achse des Elektromagneten 33 und ist dort in einem Halter 35 aufgenommen, der sich mit einer Federlasche über den Knickpunkt des Ankers legt und diesen beweglich gelagert hält.

Strichpunktiert ist angedeutet, daß das Schaltglied 11 mit seinem Schalterkopf 12 am Außenrand eines Strahlungsheizkörpers 40, also eines Elektrogerätes, angeordnet sein kann, der eine elektrische Widerstandsbeheizung 41 enthält. Sie liegt in üblicher Weise unter einer die eigentliche Kochfläche bildenden Glaskeramikplatte und beaufschlagt auch den zwischen ihr und der Glaskeramikplatte angebrachten Temperaturfühler 13 thermisch. Sie ist an einen elektrischen Netzanschluß 42 über den Schnappschalter 26 angeschlossen. Das elektromagnetische Betätigungsorgan 32 wird von einem Regel-und/oder Steuergerät 43 mit einem Steuerstrom beaufschlagt, das eine Einstellmöglichkeit 45 in Form eines Einstellknopfes aufweist und ggf. an einen Temperaturfühler 44 angeschlossen sein könnte, der die Temperatur des Heizkörpers, der Glaskeramikplatte oder, bevorzugt, des Kochgefässes oder des Kochgutes abfühlt. Das Regel- und Steuergerät 43 gibt also die der Beheizung 41 zugeführte Leistung in Form von Leistungsimpulsen unterschiedlicher Dauer und Aufeinanderfolge taktend frei. Die Taktung erfolgt vorzugsweise elektronisch leistungsgesteuert oder temperaturgeregelt aufgrund der Signale des Sensors 44 oder anderer Gegebenheiten.

### Funktion

Das Gerät wird über einen mechanischen Netzschalter 46 eingeschaltet. Dieser stellt auch die Betriebsbereitschaft des Steuer- und Regelgerätes 46 her und wird mit dessen Einstellknopf 45 zusammen betätigt. Der Schnappschalter 26 ist geschlossen, weil der "kalte" Stabfühler 13 den Betätigungsstift 20 gegen die Kraft der Feder 22 nach oben gedrückt hält und der Betätigungspunkt 21 der Schnappfeder 24 nicht so beaufschlagt ist, daß er die Schnappfeder in Ausschaltrichtung beeinflussen würde. Diese ist in ihrem Ruhezustand in der "Ein"-Position der Kontakte 28, 29. Das Betätigungsorgan 32 ist stromlos.

Dementsprechend wird die Beheizung 41 beaufschlagt, der Strahlungsheizkörper arbeitet und die Temperatur steigt an. Bei einer programmgesteuerten Leistungssteuerung wird nach einer gewissen Ankochzeit die Taktung einsetzen. Das Regel-und Steuergerät 43 gibt in Abständen Steuerimpulse von vorbestimmter Länge aus, die das elektromagnetische Betätigungsorgan 32 beaufschlagen. Der Elektromagnet 33 zieht dann den Anker 34 an und öffnet die Kontakte 28, 29 dadurch, daß die Schnappfeder 24 nach unten gebogen wird. Sie liegt dabei an einem Gegenlager 47 an.

Nach Beendigung des Abschaltimpulses, d.h. nach Stromloswerden des Elektromagneten 33, fällt der Anker 34 wieder ab und die Schnappfeder 24 springt wieder in die dargestellte Schließstellung. Dieses Spiel wiederholt sich so lange, bis die Schalttemperatur des thermischen Ausdehnungsfühlers 13 erreicht ist. Diese Temperatur ist meist sehr hoch justiert, um ausreichend Leistung freigeben zu können, regelt aber die Beheizung ab, bevor die Temperatur der Glaskeramikplatte einen für sie unzulässigen Wert erreicht. Dies ist im Bereich zwischen 600 und 700° an der Glaskeramikplattenunterseite der Fall. Dann ist die Dehnung der Hülse 15 soviel größer als die des Keramikstiftes 14, daß die Feder 22 den Betätigungsstift 20 so weit mit dem Bund 21 gegen den Betätigungspunkt 23 gedrückt hat, daß der Schnapp-Punkt der Schnappfeder 24 erreicht ist und die vorgespannt eingestützte Federzunge 25 den Schnappschalter schlagartig öffnet. Da die Ausnehmung 31 an der Betätigungslasche 30 groß genug ist, beeinträchtigt dies das elektromagnetische Betätigungsorgan 32 nicht. Die Beheizung ist dadurch ausgeschaltet und kann sich wieder abkühlen. Das zwischenzeitliche Arbeiten der Regelung bzw. Steuerung vom Gerät 43 aus hat keinen Einfluß auf die Beheizung. Das elektromagnetische Betätigungsorgan arbeitet dann praktisch leer, bis der Schnappschalter nach ausreichender Abkühlung des Temperaturfühlers 13 aufgrund des thermischen Betätigungsorgans wieder eingeschaltet wird.

Es ist also zu erkennen, daß hier ein Steuer- und/oder Regelorgan mit einem Überwachungsgerät zusammengefaßt ist und in einem Schalter die sonst notwendige Reihenschaltung zweier Schalter ersetzt. Dennoch ist die Sicherheitsfunktion erfüllt. Wenn beispielsweise ein elektronischer Steuerkreis im Gerät 43 versagt, z.B. durch Durchlegieren eines Halbleiters, dann ergibt sich ein Dauerstrom in der Magnetspule und der Schalter 26 wird geöffnet. Fällt dagegen das Gerät 43 aus oder ist der Strom in der Magnetspule durch andere Widrigkeiten unterbrochen, dann wird der Schnappschalter 26 durch den Ausdehnungsfühler 13 geöffnet.

Auch bei einer mechanischen Beeinträchtigung ist die doppelte Sicherheit vorhanden. Wenn der Ausdehnungsfühler fehlerhaft ist, so wird der Lastschalter vom elektronischen Steuerkreis geöffnet und wenn der Schnappschalter z.B. durch "Kleben" der Kontakte ausfällt, wird der Lastschalter vom Magnetkreis zwangsgeöffnet. Dabei kann der vom Elektromagneten 33 ausgeübte mechanische Impuls so groß gewählt werden, daß er auch "verklebte" Kontakte öffnet, die aufgrund der eigenen Öffnungskraft des Schnappschalters nicht geöffnet werden könnten. Dies ermöglicht auch eine schwächere Feder 22 bzw. eine auf große Schaltempfindlichkeit ausgelegte Schnappfeder, da diesem Störungsfall nicht mechanisch vorgebeugt werden muß.

Die Schnappfeder wird bei der Öffnung durch den Elektromagneten ganz untypisch betätigt, indem die Öffnung entgegen der erhaltenen Schließkraft der Schnappfeder ohne eigene Schnappwirkung erfolgt. Es ist aber festgestellt worden, daß dies von der Schnappfeder und ihrem Wirkungsmechanismus ertragen wird und durch den Angriffspunkt des Ankers in der Nähe der Kontakte 28, 29 wird die Öffnungskraft auch unmittelbar und ohne wesentliche Elastizitäten auf die Schnappfeder übertragen, was auch zu der wirkungsvollen Zwangsöffnung beiträgt. Eine einer Schnappwirkung vergleichbare schnelle und somit verschleiß- und kontakterwärmungsarme Öffnung ist durch die Anzugscharakteristik des Elektromagneten gegeben.

Das Gerät 43 kann eine elektronische Steuerung aus hochintegrierten Bausteinen enthalten, die alle Funktionen zur Regelung, Topferkennung, Topfgrößenerkennung und Restwärmeanzeige enthalten. Ein besonderer Vorteil ist, daß zwischen den Bedienteilen (Einstellknebel 45) bzw. dem Gerät 43 und dem Leistungsschaltorgan, also den Kontakten 28, 29 und dem sie bedienenden Betätigungsorgan 32 nur noch Steuerleitungen erforderlich sind. Der Leistungssteuerschalter ist in den ohnehin notwendigen thermischen Begrenzer integriert und braucht nicht gesondert über Leistungsleitungen angeschlossen zu werden. Die beiden Betätigungsorgane wirken unabhängig voneinander und beeinflussen sich trotz integrierter Bauweise gegenseitig nicht. Die Angriffspunkte der Betätigungsorgane sind geometrisch voneinander getrennt, was nicht nur zu einer klaren Trennung der Funktionen, sondern auch zu unterschiedlichen Eigenschaften in der Trennungscharakteristik führt und somit Schalterausfällen vorbeugt.

## Patentansprüche

1. Schaltglied für Elektrogeräte (40), wie Elektrowärmegeräte, insbesondere für elektrische Strahlungsheizkörper zur Beheizung von Koch- und Heizplatten, wie Glaskeramikplatten, gekennzeichnet durch einen von zwei physikalisch voneinander getrennten Betätigungsorganen (13, 32) betätigbaren Schalter (26).

2. Schaltglied nach Anspruch 1, dadurch gekennzeichnet, daß ein erstes Betätigungsorgan (13) ein einen Schnappschalter (26) betätigendes thermisches Ausdehnungselement ist und das zweite Betätigungsorgan (32) ein elektromagnetisches, zusätzlich auf den Schnappschalter (26) zu dessen Betätigung einwirkendes Betätigungsorgan ist.

3. Schaltglied nach Anspruch 2, dadurch gekennzeichnet, daß elektromagnetische Betätigungsorgan (32) einen Elektromagneten (33) enthält, der vorzugsweise einen Relais-Klappanker (34) aufweist.

4. Schaltglied nach Anspruch 2 oder 3, dadurch gekennzeichnet, daß das elektromagnetische Betätigungsorgan (32) von einem elektronischen Regel- und/oder Steuergerät (43) beaufschlagbar ist.

5. Schaltglied nach Anspruch 4, dadurch gekennzeichnet, daß das Steuer- bzw. Regelgerät zur Regelung, Topferkennung, Topfgrößenerkennung und/oder Restwärmeanzeige ausgebildt ist.

6. Schaltglied nach einem der Ansprüche 2 bis 5, dadurch gekennzeichnet, daß das elektromagnetische Betätigungsorgan (32) im Betrieb des Elektrogerätes (40) unbestromt und zur Ausschaltung bestromt ist.

7. Schaltglied nach einem der Ansprüche 2 bis 6, dadurch gekennzeichnet, daß das elektromagnetische Betätigungsorgan (32) zur Zwangsöffnung der Schaltkontakte (28, 29) des Schnappschalters (26) ausgebildet ist.

8. Schaltglied nach einem der Ansprüche 2 bis 7, dadurch gekennzeichnet, daß das elektromagnetische Betätigungsorgan (32) in der Nähe der Schaltkontakte (28, 29) des Schnappschalters (26), vorzugsweise direkt auf die Schaltfeder (24), einwirkt.

9. Schaltglied nach einem der Ansprüche 2 bis 8, dadurch gekennzeichnet, daß das Schaltglied (11) ein stabförmiges Ausdehnungselement (13) mit einer Hülse (15) und einem darin angeordneten Stab (14) mit unterschiedlichen thermischen Ausdehnungskoeffizienten und, in einem Schalterkopf (12), den Schnappschalter (16) aufweist, auf dessen Schnappbetätigungspunkt (23) der Stab (14) bzw. seine Verlängerung (20) einwirkt, und daß das elektromagnetische Betätigungsorgan (32) in dem Schalterkopf (12) vorzugsweise nahe dem kontakttragenden Ende der Schnappfeder (24) angeordnet ist, wobei insbesondere ein Arm eines Magnetankers (34) des elektromagnetischen Betätigungsorgans (32) mit einem Ansatz (30) der Schnappfeder (24) des Schnappschalters (26) zusammenwirkt.
